# EUROPÄISCHE PATENTSCHRIFT

(11) **EP 1 790 599 B1**
(45) Veröffentlichungstag und Bekanntmachung des Hinweises auf die Patenterteilung: **25.08.2010**
(21) Anmeldenummer: 07004788.1
(22) Anmeldetag: 18.03.2004
(51) Int. Cl.: B65H 18/00

(54) **Maschine oder Maschinenabschnitt mit wenigstens einem zum Direktantrieb eines Wickelkerns einer Wickelrolle dienenden Elektromotor, insbesondere zur Verwendung in der Papierindustrie**
Machine or machine section with at least one electric motor for direct driving a core of a winding reel, in particular for application in the paper industry
Machine ou section de machine dotée d'au moins un électromoteur destiné à l'engrenage direct d'un axe d'enroulement d'une bobine d'enroulement, en particulier destiné à l'utilisation dans l'industrie du papier

(30) Priorität: 19.03.2003 DE 10312198; 09.01.2004 DE 102004001467
(43) Veröffentlichungstag der Anmeldung: 30.05.2007
(62) Teilanmeldung aus: 04006599.7
(73) Patentinhaber: Voith Patent GmbH, 89522 Heidenheim (DE)
(72) Erfinder: Beisiegel, Diethelm, 89547 Gerstetten (DE)

(56) Entgegenhaltungen:
- DE-A1- 10 137 063
- DE-A1- 19 735 590
- US-A- 4 804 898
- US-A- 5 622 328

## Beschreibung

Die Erfindung betrifft nach einem ersten Aspekt eine Maschine oder einen Maschinenabschnitt zum vorzugsweise kontinuierlichen Aufwickeln einer Materialbahn, insbesondere aus Papier oder Karton, auf einen insbesondere von einem Tambour gebildeten Wickelkern zu einer Wickelrolle oder/und zum vorzugsweise kontinuierlichen Abwickeln der Materialbahn von einer derartigen Wickelrolle, gemäß dem Oberbegriff von Anspruch 1.

Eine derartige Vorrichtung ist aus US 5,622,328 bekannt. Betreffend den Aspekt des Abwickelns wird ergänzend auf US 4,804,898 hingewiesen.

Allgemeinsind einschlägige Maschinen, Maschinenabschnitte und hierfür geeignete Antriebsanordnungen auf Elektromotorbasis sind in vielfältigen Ausgestaltungen bekannt. Betreffend Wickelmaschinen zum Aufwickeln bzw. Abwickeln einer Materialbahn wird beispielsweise auf die DE 197 35 590 A1, DE 198 22 261 A1, DE 40 07 329 A1 , DE 197 45 005 A1 und EP 0 826 615 A1 verwiesen. Es wird speziell Bezug genommen auf das Sirius-Aufrollsystem von Voith Paper. Es sind im Fachgebiet aber auch diverse andere Aufroll- und Abrollanordnungen bekannt, auf die die Erfindung im Prinzip anwendbar ist.

Aufgabe der Erfindung ist es, eine Maschine oder einen Maschinenabschnitt der angegebenen Art bereitzustellen, der den in der Praxis auftretenden Anforderungen besonders gut gerecht wird, insbesondere hinsichtlich Kompaktheit des Drehantriebs und Kostengünstigkeit durch Vermeidung von mechanischen Antriebselementen wie Getriebe, Kupplungen und Gelenkwellen zwischen Elektromotor einerseits und anzutreibender Komponente andererseits.

Zur Lösung dieser Aufgabe stellt die Erfindung die Vorrichtung mit den Merkmalen des Anspruchs 1 bereit.

Nach der Erfindung ist ein direkter Antrieb der anzutreibenden Komponente (Wickelkern bzw. diesen aufweisende Wickelrolle; allgemein Drehkomponente) im Sinne eines sogenannten "Zentrumsantriebs" vorgesehen, wobei auf zwischengeschaltete mechanische Antriebselemente wie Getriebe, Kupplungen und Gelenkwellen verzichtet wird, so dass einerseits eine sehr kompakte, den Elektromotor enthaltende Antriebseinheit zum Drehantrieb realisierbar ist und andererseits die nicht unbeachtlichen Kosten für zwischengeschaltete mechanische Antriebselemente vermieden werden. Ein wichtiger Gesichtspunkt ist in diesem Zusammenhang das Merkmal der spielfreien gemeinsamen Drehung in Folge des Wegfalls der angesprochenen mechanischen Antriebselemente, wodurch - wenn technisch sinnvoll - gezielt vorgegebene oder aus einer gewissen Betriebssituation sich ergebende Drehpositionen anfahrbar sind.

Gegenüber einem Asynchronmotor hat ein Synchronmotor den Vorteil, dass sich die Drehzahl einfacher optimieren lässt, und dass der Wegfall der bei einem Asynchronmotor erforderlichen Schlupfkompensation das dynamische Regelverhalten des Motors verbessert. Es wird eine höhere Genauigkeit als bei üblichen Asynchronmotoren erreicht. Insbesondere sind vergleichsweise große Drehmomente bei kleinen Drehzahlen möglich. Dies gilt insbesondere dann, wenn der Motor mit Permanentmagneten ausgeführt ist. Es wird in diesem Zusammenhang vor allem an auf Grundlage wenigstens eines Selten-Erden-Werkstoffs, etwa Neodym-Eisen-Bohr, hergestellte Permanentmagnete gedacht. Besonders ideal sind so genannte "Torquemotoren", die nach dem Prinzip eines Synchronmotors funktionieren. Torquemotoren bestehen üblicherweise aus einem Stator und einem Rotor mit permanent erregten Magneten. Aufgrund der vergleichsweise hohen Energiedichte (Permanentmagnete) können derartige Motoren besonders kompakt bauen bzw. sehr starke Drehmomente über einen großen Drehzahlbereich liefern. Derartige Motoren sind deswegen für einen Einsatz im Rahmen der Erfindung besonders geeignet.

Bevorzugt ist der Rotor ringförmig ausgeführt und radial innerhalb des Stators angeordnet. Der Elektromotor kann, wie im Zusammenhang mit dem dritten Aspekt der Erfindung schon angesprochen, besonders zweckmäßig als Aufsteckmotor oder Hohlwellenmotor ausgeführt sein. In disem Zusammenhang wird speziell vorgeschlagen, dass der Elektromotor in der Art einem Hohlwellenmotors direkt auf einen als Drehantriebsanschluss dienenden Wellenzapfen des Wickelkerns aufgesteckt oder aufsteckbar ist, wobei der auf den Wellenzapfen aufgesteckte Elektromotor mit seinem Rotor mit dem Wellenzapfen in formschlüssiger Drehmitnahmeverbindung steht.

Je nach Ausführung der Maschine bzw. des Maschinenabschnitts kann es dabei besonders zweckmäßig sein, dass der Wellenzapfen als Hohlwelle ausgeführt ist, beispielsweise zum Zuführen eines Betriebsfluids, ggf. Prozessdampf, in einen Innenraum der Drehkomponente oder zum Abführen eines Fluids (ggf. Prozessdampf oder Kondensat) aus dem Innenraum. Eine derartige Ausgestaltung ist insbesondere im Zusammenhang mit Trockenzylindern einer Trockenpartie von Interesse.

Bevorzugt ist, wie schon anesprochen, der Elektromotor vom als "Torquemotor" bzw. "Permanentmagnetmotor" bezeichneten Synchronmotortyp. Derartige Motoren haben sich etwa zum Antrieb von Werkzeugmaschinen, insbesondere zum Direktantrieb ohne mechanischen Übertragungselemente, wie Kupplungen und Getriebe, bewährt. Auf Grund ihrer Kompaktheit und Positioniergenauigkeit werden sie beispielsweise zum Einsatz in Schwenkachsen und Rundtischen eingesetzt. Auf Grund ihrer hohen Dynamik werden sie in dynamischen Werkzeugmaschinen und für schnell hochlaufende Achsen von Drehmaschinen mit Erfolg eingesetzt. Es werden speziell auch Torquemotoren bzw. Permanentmagnetmotoren mit integrierter Luft- oder Wasserkühlung angeboten, beispielsweise von der Firma Siemens Linear Motor Systems und von der Firma ABB. In Bezug auf den erfindungsgemäß in der Maschine bzw. dem Maschinenabschnitt einzusetzenden Elektromotor wird vor allem daran gedacht, dass dieser eine integrierte Fluidkühlung, vorzugsweise Flüssigkeitskühlung, höchstvorzugsweise Wasserkühlung, aufweist. Bevorzugt weist der Stator des Elektromotors eine integrierte Fluidkühlung, vorzugsweise Flüssigkeitskühlung, höchstvorzugsweise Wasserkühlung, auf.

Eine besonders bevorzugte Ausführungsform zeichnet sich durch einen dem Elektromotor zugeordneten, geschlossen ausgeführten Kühlfluidkreislauf (insbesondere Kühlwasserkreislauf) aus. Der Kühlfluidkreislauf, insbesondere Kühlwasserkreislauf, kann vorteilhaft mit einer Kühlfluidspeicheranordnung (insbesondere Kühlwasserspeicheranordnung.) oder/und miteinerWärmetauschanordnung oder/und mit einer Filteranordnung ausgeführt sein. Man kann auch eine Heizanordnung vorsehen, die eine Vorwärmung des Kühlfluids, insbesondere Kühlwassers, ermöglicht, insbesondere für Startvorgänge. Das Kühlfluid kann also vor dem eigentlichen Betriebsbeginn vorgewärmt werden, um den Elektromotor auf eine Mindest-Betriebstemperatur zu bringen, und danach zur Kühlung des Elektromotors dienen. Der Kühlwasserkreislauf kann mit üblichen Komponenten (Förderpumpe, Zuteilgeräte, Partikel-Schmutzfilter, Strömungswächter, Temperaturwächter, Blende, Absperrhahn usw.) ausgeführt sein. Bevorzugt ist ein gemeinsamer Kühlwasserkreislauf für mehrere Elektromtoren.

Die Verwendung eines geschlossenen Kreislaufs gegenüber etwa einer Kühlwasserzufuhr aus dem öffentlichen Leitungsnetz oder aus einem Oberflächenwasservorrat bietet den Vorteil, dass gleichbleibende Kühlbedingungen (insbesondere gleichbleibende Eingangstemperatur) und gleichbleibende Kühlmediumqualität (Sauberkeit, Freiheit von Störpartikeln usw.) gewährleistet werden können.

Es ist bevorzugt, mehrere Elektromotoren einer gemeinsame Kühlfluidversorgung, insbesondere Kühlwasserversorgung, zuzuordnen. Dieser Vorschlag bezieht sich auch auf Elektromotoren,die jeweils einer anderen Drehkomponente bzw. einem anderen Wickelkern zugeordnet bzw. zuordenbar sind. In diesem Falle ist es im Sinne des schon angesprochenen Weiterbildungsvorschlags bevorzugt, dass die Elektromotoren über einen gemeinsamen, geschlossen ausgeführten Kühlfluidkreislauf, insbesondere Kühlwasserkreislauf, mit Kühlfluid, insbesondere Kühlwasser, versorgbar sind.

Zur Vermeidung von Kondenswasserbildung, insbesondere in besonderen Betriebssituationen, kann eine thermische Kapselung (Isolierung) des Motors vorgesehen sein. Das Gehäuse oder/und die Kapselung kann aus einem nicht rostenden Werkstoff bestehen (z. B. Edelstahl, Alu-Druckguss). Als Isolierung kommen diverse Kunststoffmaterialien in Betracht, beispielsweise Polyurethan, das wegen seiner geringen Wärmeleitfähigkeit und seines somit geringen Bedarfs an Bauvolumen und geringen Gewichts besonders vorteilhaft ist. Die Isolierschicht kann besonders zweckmäßig direkt auf und um das Motorgehäuse auf bzw. angeschäumt sein. Hierdurch wird als vorteilhafter Nebeneffekt auch eine wirkungsvolle Geräuschdämpfung des Motors erreicht.

Eine bevorzugte Ausgestaltung zeichnet sich dadurch aus, dass die Elektromotoren jeweils in einem eigenen einer Mehrzahl von zueinander parallel geschalteten Kühlfluidzweigen, die einen gemeinsamen Zulauf und einen gemeinsamen Ablauf aufweisen, angeordnet sind. Hierzu wird weiterbildend vorgeschlagen, dass wenigstens einer der Kühlfluidzweige individuell absperrbar oder/und individuell hinsichtlich des Kühlfluidflusses steuerbar oder regelbar oder/und hinsichtlich wenigstens einer interessierenden Größe, beispielweise Fluidtemperatur oder/und Kühlfluidfluss, überwachbar ist oder/und dass wenigstens einer der Kühlfluidzweige mit einer eigenen Filteranordnung ausgeführt ist. Es lassen sich dann für jeden Elektromotor individuell der jeweiligen Betriebssituation optimal angepasste Kühlverhältnisse einstellen und gewährleisten.

Soweit im bzw. im Bereich des (jeweiligen) Elektromotors Kondensat anfällt, kann vorteilhaft vorgesehen sein, dass das Kondensat gemeinsam mit dem Elektromotor zugeführtem Kühlfluid abführbar ist, beispielsweise durch Einspeisen in den Kühlfluidkreislauf bzw. Kühlfluidzweig.

Der Elektromotor kann mit seiner Motorhalterung vorteilhaft längs einer Motor-Führungsbahn verlagerbar sein. Eine derartige Ausgestaltung und Anwendung des Elektromotors wird durch die relative Kompaktheit des erfindungsgemäß vorgesehen Synchronmotors besonders erleichtert. Beispielsweise kann der Elektromotor auf einem Schwenkhebel oder Fahrschlitten angeordnet sein, wobei entweder ein aktiver Antrieb zur Verlagerung des Elektromotors vorgesehen ist oder dieser unter Vermittlung einer entsprechend bewegten Drehkomponente bzw. eines entsprechend verlagerten Wickelkerns bzw. Wickelrolle verlagert wird.

Es wird insbesondere daran gedacht, dass der angesprochene Wickelkern bzw. die Wickelrolle entlang einer Wickel-Führungsbahn verlagerbar ist, und dass die Motor-Führungsbahn und die Wickel-Führungsbahn einander zumindest bereichsweise entsprechen für eine gemeinsame Verlagerung des Wickelkerns bzw. der Wickelrolle und des dem Wickelkern betriebsmäßig zugeordneten Elektromotors.

Die Motor-Führungsbahn kann zumindest bereichsweise linear verlaufen. Dies kann besonders zweckmäßig unter Verwendung eines Fahrschlittens für den Motor realisiert werden. Die Motor-Führungsbahn kann ferner zumindest bereichsweise bogenförmig verlaufen. Dies kann besonders zweckmäßig ebenfalls mittels eines Fahrschlittens oder mittels eines Schwenkhebels realisiert werden.

Wenigstens ein Elektromotor, der erfindungsgemäß als Synchronmotor ausgeführt ist, kann auf der Triebseite der Maschine bzw. des Maschinenabschnitts angeordnet sein. Wenigstens ein Elektromotor, der erfindungsgemäß als Synchronmotor ausgeführt ist, kann auf der Führerseite der Maschine bzw. des Maschinenabschnitts angeordnet sein.

Es kann vorgesehen sein, dass zwei auf verschiedenen Seiten (Führerseite und Triebseite) der Maschine bzw. des Maschinenabschnitts vorgesehene Motoren gemeinsam eine Drehkomponente bzw. einen Wickelkern drehantreiben.

Erfindungsgemäßsicht Anspruch 1 eine solche Ausgestaltung vor, dass dem Wickelkern in einer ersten Betriebsphase ein erster Elektromotor betriebsmäßig zuordenbar ist, so dass dessen Rotor bzw. der Drehantriebsanschluss desselben im Wesentlichen spielfrei direkt mit dem Wickelkern bzw. dem Drehantriebsanschluss desselben gekoppelt ist, dass dem Wickelkern in einer zweiten Betriebsphase ein zweiter Elektromotor betriebsmäßig zuordenbar ist, so dass dessen Rotor bzw. der Drehantriebsanschluss desselben im Wesentlichen spielfrei direkt mit dem Wickelkern bzw. dem Drehantriebsanschluss desselben gekoppelt ist, und dass in einer Übergangsphase der Rotor bzw. dessen Drehantriebsanschluss des ersten Elektromotors vom Wickelkern abkoppelbar und der Rotor bzw.dessen Drehantriebsanschluss des zweiten Elektromotors mit dem Wickelkern koppelbar ist, vorzugweise derart, dass zumindest in einer Teilphase der Übergangsphase beide Elektromotoren mit dem Wickelkern gekoppelt sind. Die beiden Elektromotoren sind vorzugsweise auf verschiedenen Seiten der Maschine bzw. des Maschinenabschnitts angeordnet.

Gemäß einer bevorzugten Weiterbildung ist der erste Elektromotor mit seiner Motorhalterung längs einer ersten Motor-Führungsbahn verlagerbar und ist der zweite Elektromotor mit seiner Motorhalterung längs einer zweiten Motor-Führungsbahn verlagerbar. Die erste Motor-Führungsbahn ist bevorzugt bogenförmig und die zweite Motor-Führungsbahn ist bevorzugt linear.

Für eine Wickelmaschine mit einem Primärantrieb und einem Sekundärantrieb ist es besonders zweckmäßig, wenn der erste und der zweite Elektromotor derart in Bezug aufeinander ansteuerbar, vorzugsweise regelbar sind, dass der Drehantriebsanschluss des ersten Elektromotors und der Drehantriebsanschluss des zweiten Elektromotors eine vorgegebene definierte relative Drehstellung oder eine von mehreren vorgegebenen definierten relativen Drehstellungen relativ zueinander einnehmen. Es kann dann gewährleistet werden, dass eine einfache Übergabe des Drehantriebs vom Primärwickler zum Sekundärwickler möglich ist, indem dafür Sorge getragen wird, dass der Drehantriebsanschluss des Wickelkerns und der Drehantriebsanschluss des Rotors des zweiten Motors eine ein problemloses Einkuppeln ermöglichende relative Drehstellung zueinander einnehmen, die ggf. zumindest phasenweise während der Rotation beibehalten wird.

Eine besonders bevorzugte Weiterbildung der Maschine bzw. des Maschinenabschnitts zeichnet sich dadurch aus, dass der Drehantriebsanschluss des Rotors, einerseits, und der Drehantriebsanschluss des jeweiligen Wickelkerns,andererseits, eine ein- und auskuppelbare Formschlusskupplung, insbesondere eine Keilwellen-Zahn-Kupplung, bilden. Dieser Weiterbildungsvorschlag ermöglicht eine vorteilhafte Ankupplung bzw. Abkupplung etwa eines Tambours an einen betreffend Elektromotor bzw. von einem betreffenden Elektromotor .

In diesem Zusammenhang wird als besonders zweckmäßig vorgeschlagen, dass einer der die Formschlusskupplung bildenden Drehantriebsanschlüsse eine auf einem Wellenabschnitt drehfest und axial verschiebbar angeordnete Kuppelhülse umfasst, die an einem Innenumfang oder/und Außenumfang Mitnahmeformationen aufweist, die mit Gegen-Mitnahmeformationen an einem Kuppelhülse-Gegenabschnitt des anderen Drehantriebsanschlusses mit im Wesentliche spielfreien Formschluss-Mitnahmeeingriff bringbar sind.

Ferner kann vorteilhaft vorgesehen sein, dass eine Relativdrehstellung zwischen Mitnahmeformationen des einen Drehantriebsanschlusses und Gegen-Mitnahmeformationen des anderen Drehantriebsanschlusses vor einem Einkuppeln der Formschlusskupplung auf Grundlage wenigstens eines zugeordneten Drehgebers erfassbar ist und dass der Elektromotor für das Einkuppeln durch elektrische Ansteuerung im Sinne einer Steuerung oder/und Regelung definiert in eine einer Einkuppel-Relativdrehstellung zwischen Mitnahmeformationen und Gegen-Mitnahmeformationen entsprechende Drehstellung verstellbar ist. Auch durch diese Ausgestaltung können stets kurze Einkuppelzeiten, ein zuverlässiges Einkuppeln gewährleistet und erhöhter Verschleiß im Bereich der Formschlusskupplung vermieden werden.

Vorteilhaft kann man eine dem (jeweiligen) Elektromotor zugeordnete Bremseinrichtung vorsehen, vorzugsweise umfassend wenigstens eine auf einer Motorabtriebswelle angeordnete Bremsscheibe. Die Motorabtriebswelle bildet den angesprochenen Drehantriebsanschluss des Rotors oder weist diesen auf.

Die Erfindung wird im Folgenden anhand von den in den Figuren gezeigten Ausführungsbeispielen näher erläutert.
- Fig. 1: zeigt eine zum Drehantrieb von Tambouren dienende, einen Synchronmotor aufweisende Antriebseinheit 10 in einer Wickelstation oder Wickelmaschine zum Aufwickeln einer Materialbahn, insbesondere Papier oder Karton, auf einen jeweiligen Tambour.
- Fig. 2: zeigt einen geschlossenen Kühlwasserkreislauf für mehrere, jeweils einen Synchronmotor aufweisende Antriebseinheiten.
- Fig. 3: zeigt ein Ausführungsbeispiel einererfindungsgemäßen Wickelmaschine, die einen Primärwickler, einen Sekundärwickler und eine angetriebene Anpress- oder Tragtrommel oder Anpress- oder Tragwalze aufweist und von der Sirius-Wickelmaschine von Voith Paper ausgeht.
- Fig. 4: zeigt schematisch eine Seitendarstellung einer im Wesentlichen der Konstruktion der Fig. 3 entsprechenden Wickelmaschine.

Herkömmlich erfolgt das Auf- und Abrollen von Papierbahnen in der Regel vermittels von Standard-Asynchron-Elektromotoren. Die Kraftübertragung zum in der Wickelstation angeordneten Tambour übernehmen dabei mechanische Antriebselemente wie Gelenkwellen, Getriebe und Kupplungen. Diese Antriebselemente sowie die nicht sonderlich kompakten Motoren benötigen vergleichsweise viel Platz, so dass dementsprechend größere Gebäude erforderlich sind, bzw. in einem gegebenen Gebäude die installierbare Maschinenkapazität entsprechend begrenzt ist. Ferner resultiert ein vergleichsweise aufwändiger konstruktiver Aufbau der Wickelmaschine, resultieren große zu bewegende Massen und eine vergleichsweise aufwändige elektrische Ansteuerung. Ferner ist der Investitionsaufwand infolge kostspieliger Komponenten und des erwähnten Platzbedarfs vergleichsweise groß.

Wesentliche Nachteile des Stands der Technik sind stichwortartig die folgenden:
- Eine konstante Zugleistung über einen großen Wickelbereich erfordert einen sehr großen Motor.
- Es resultieren ein großes Gewicht, ein großer Platzbedarf und es müssen große Massen bewegt werden.
- Die Maschinenkonstruktion muss besonders steif ausgeführt werden mit entsprechenden Kosten und entsprechendem Bauraumbedarf.
- Herkömmliche Motoren werden üblicherweise durch weiteren Bauraum einnehmende Anbaulüfter gekühlt (Fremdkühlung).
- Durch Getriebeeinbau ist zwar auf Grundlage einer Drehzahlanhebung eine Reduzierung der Motorgröße möglich, das Getriebe ist aber kostenaufwändig und führt in der Regel Drehspiel ein. Überdies ist der Bauraumgewinn wegen des Platzbedarfs für das Getriebe begrenzt.
- Große Motoren führen zu einer großen Geräuschentwicklung.
- Es resultiert ein hohes Trägheitsmoment des Antriebs.

Demgegenüber wird erfindungsgemäß zum Antrieb ein als Synchronmotor ausgeführter oder betreibbarer Elektromotor, insbesondere ein so genannter "Torquemotor" mit permanent erregten, eine hohe Energiedichte ergebenden Magneten eingesetzt, der als Zentrumsantrieb unter Wegfall aller mechanischen Antriebselemente wie Getriebe, Kupplungen und Gelenkwellen mit Ausnahme einer ein An- und Abkoppeln eines jeweiligen Tambours (allgemein Wickelkern) an den Elektromotor ermöglichenden Kupplung, insbesondere Formschlusskupplung, zum Drehantrieb dient.

Die Antriebseinheit 10 der Fig. 1 ist dem entsprechend mit einem sogenannten Torquemotor oder Permanentmagnet-Synchronmotor ausgeführt, der gemäß Fig. 1 in einer quaderförmigen Motorlaterne 12 angeordnet ist, die auf einer Stuhlung 14 der Wickelstation fest oder längs einer Führungsbahn beweglich (etwa unter Vermittlung eines Schiebeschlittens) angeordnet ist. Aus der Motorlaterne 12 steht die Motorabtriebswelle 15 hervor, auf der eine Motorabtriebsnabe 16 über eine Dehnschraube 17 befestigt ist. Auf der Motorabtriebsnabe 16 sitzt eine Schiebehülse 18, die mittels einer Keilwellen- oder Keilnutenverzahnung auf dem Außenumfang der Abtriebsnabe und in dem Innenumfang der Schiebehülse an der Abtriebsnabe im Wesentlichen drehfest gehalten ist und damit mit der Abtriebswelle 15 im Wesentlichen drehfest gekoppelt ist. Die auch als Schiebe- oder Koppelnabe bezeichenbare Schiebehülse 18 ist mit einer Verzahnung 20 (Außenverzahnung) an ihrem Außenumfang mit einer zugeordneten Gegen-Verzahnung 22 (Innenverzahnung) in einen Innenumfang eines Koppelendes 24 (häufig als "Tambourglocke" bezeichnet) eines jeweiligen Tambours 108 in im Wesentlichen spielfreien Drehmitnahemeingriff bringbar, um den jeweiligen Tambour zum Aufwickeln oder Abwickeln einer Materialbahn zur gemeinsamen Drehung drehanzutreiben.

Zum Aus- und Einrücken der von der Schiebehülse 18 und dem jeweiligen Koppelende 24 bzw. der Tambourglocke eines jeweiligen Tambours gebildeten Formschlusskupplung ist die Schiebehülse mittels eines beispielsweise pneumatisch betriebenen Zylinder-Kolben-Geräts 26 relativ zur Abtriebsnabe 16 in der Keilnutenanordnung verschiebbar, und zwar über einen zweiarmigen Hebel (Einrückhebel) 28 und ein zwischen dem Hebel und der Schiebehülse wirksames Drehlager 30.

Die Motorabtriebsnabe 16 trägt ferner eine Bremsscheibe 32, die ein Abbremsen der Drehung des Synchronmotors bzw. dessen Abtriebswelle 16 und damit ggf. des Tambours bzw. der Wickelrolle vermittels einer Bremszangen-Bremseinrichtung 34 ermöglicht. Die Bremseinrichtung kann vorteilhaft pneumatisch betätigbar sein.

In der Regel wird es zweckmäßig sein, wenn dem Torquemotor oder allgemein dem erfindungsgemäßen Synchronmotor ein Drehzahlsensor 36 zugeordnet ist.

Vorzugsweise ist eine aktive Kühlung der Antriebseinheit 10, speziell des darin enthaltenen Torquemotors oder Permanentmagnet-Synchronmotors (allgemein Synchronmotors) vorgesehen, und zwar vorzugsweise eine Wasserkühlung, bei der Kühlwasser aktiv zugeführt und wieder abgeführt wird. Dies ist in Fig. 1 durch die Pfeile 38 symbolisiert.

Häufig wird es zweckmäßig sein, für eine definierte Abfuhr von Kondensat zu sorgen, wie dies in Fig. 1 durch den Pfeil 40 symbolisiert ist. In diesem Zusammenhang ist es besonders zweckmäßig, wenn das Kondensat dem abfließenden Kühlwasser zugeführt wird.

Je nach Ausführung des Motors kann dieser mit einem Dauerschmiervorrat versehen oder/und eine Nachschmiereinrichtung aufweisen. Ein Anschluss zur Zuführung von Schmiermittel ist in Fig. 1 mit 42 bezeichnet und dient insbesondere zur intervallmäßigen Schmierung der Keilwellenverzahnungen der Motorabtriebsnabe 16 und der Schiebenabe 18. Bevorzugt ist eine Hochtemperaturfett-Schmierung, da je nach Betriebssituation durchaus vergleichsweise hohe Betriebstemperaturen auftreten können.

In die Antriebseinheit 10 kann ein Drehgeber integriert sein, der eine exakte Erfassung einer momentanen Drehstellung ermöglicht. Ferner kann einem jeweiligen Tambour ein derartiger Drehgeber zugeordnet sein oder es kann eine Einrichtung vorgesehen sein, die eine Winkellage der Innenverzahnung 22 bestimmt oder eine definierte Winkellage dieser Innenverzahnung (absolut oder relativ zur Außenverzahnung 20) einstellt. Hierdurch wird die Möglichkeit eröffnet, den relativen Drehwinkel der beiden Kupplungshälften der Formschlusskupplung, also der Winkellage der Außenverzahnung 20 relativ zur Innenverzahnung 22, im entkuppelten Zustand derart aufeinander abzustimmen, dass ein sicheres Einkuppeln gewährleistet ist, derart, dass axiale Endflächen der vorzugsweise als "Gradverzahnungen" ausgeführten Verzahnungen nicht aufeinander stoßen. Eine die relative Drehpositionierung steuernde bzw. regelnde Steuereinheit ist in Fig. 1 mit 44 bezeichnet.

Ein Torquemotor oder Permanentmagent-Synchronmotor funktioniert nach dem Prinzip eines Synchronmotors und weist einen Stator mit Wicklungen und einen Rotor mit permanent erregten Magneten auf. Betreffend die permanent erregten Magnete kommen vorteilhaft Selten-Erden-Magnete zum Einsatz. Torquemotoren oder Permanentmagnet-Synchronmotoren zeichnen sich durch sehr hohe Präzision und hohe Dynamik, große Drehmomente bei kleinen Drehzahlen und ein geringes Trägheitsmoment aus. Sie sind besonders gut zum Direktantrieb von drehanzutreibenden Komponenten geeignet, zeichnen sich durch eine kompakte, robuste Bauweise aus, sind dementsprechend auch für problematische bzw. räumlich beschränkte Einbausituationen geeignet, vergleichsweise wartungsfrei, verschleißfrei, geräuscharm und an sich im Wesentlichen spielfrei. Im Gegensatz zu Asynchronmotoren tritt kein inhärenter Schlupf auf. Torquemotoren oder Permanentmagent-Synchronmotoren sind mit integrierter Luft- oder Wasserkühlung erhältlich. Insbesondere durch eine Wasserkühlung ist eine sehr effektive Wärmeabfuhr möglich, wodurch derartige Motoren speziell auch für hohe Umgebungstemperaturen geeignet sind. Zudem haben wassergekühlte Motoren bei gleicher Leistung eine kleinere Baugröße, sind also kompakter.

Weitere, teilweise schon angesprochene Vorteile und Eigenschaften von Torquemotoren oder Permanentmagnet-Synchronmotoren sind die Folgenden:
- Geringes Trägheitsmoment;
- vergleichsweise konstantes Moment über den gesamten Drehzahlbereich;
- hohe Dynamik;
- hohe Wiederholgenauigkeit;
- eine Geräuschkapselung ist auf Grund der Kompaktheit und integrierter Kühlung einfach möglich,
- die integrierte Kühlung ermöglicht den Verzicht auf eine gesonderte, zu störenden Geräuschemissionen führenden Lüftereinheit;
- Torquemotoren bzw. Permanentmagnet-Synchronmotoren sind in den verschiedensten Auslegungen problemlos verfügbar;
- definierte Drehwinkel lassen sich mit hoher Genauigkeit anfahren;
- keine inhärenten Elastizitäten;
- vergleichsweise große Überlastfähigkeit.

Die Kühlung des Synchronmotors, vorzugsweise Torquemotors bzw. Permanentmagnet-Synchronmotors, erfolgt, wie schon erwähnt, vorzugsweise auf Grundlage von Kühlwasser. Es wird hierzu speziell vorgeschlagen, einen geschlossenen Kühlwasserkreislauf vorzusehen, der sehr zweckmäßig zur Kühlwasserversorgung von mehreren Synchronmotoren dienen kann. Bei den mittels eines Kühlwasserkreislaufes mit mit Kühlwasser zu versorgenden Synchronmotoren kann es sich um den erfindungsgemäßen Synchronmotor eines Primärwicklers und einen erfindungsgemäßen Synchronmotor eines Sekundärwicklers einer Wickelmaschine handeln. Sind mehrere Wickelmaschinen vorhanden, so können deren erfindungsgemäßen Synchronmotoren maschinenübergreifend zweckmäßig durch einen gemeinsamen Kühlwasserkreislauf (allgemein Kühlfluidkreislauf) mit Kühlwasser versorgt werden. Es kommt durchaus in Betracht,in verschiedenartigen Zusammenhängen eingesetzte Synchronmotoren, nämlichSynchronmotoren einer Wickelmaschine einerseits und Synchronmotoren beispielsweise einer Trockenpartie andererseits mittels eines gemeinsamen Kreislaufes mit Kühlmedium zu versorgen.

Fig. 2 zeigt schematisch einen von mehreren erfindungsgemäßen Synchronmotoren 11a, 11b, 11c und 11d, insbesondere mehreren Permanentmagnet-Synchronmotoren oder Torquemotoren 11a, 11b, 11c und 11d, zugeordneten, geschlossenen Kühlwasserkreislauf 50. Der Kreislauf weist mehrere Kühlwasserzweige 52a, 52b, 52c und 52d auf, die zueinander parallel über einen gemeinsamen Zulauf 54 von einer aus einem Vorratsbehälter 56 Kühlwasser ansaugenden Pumpe 58 mit Kühlwasser versorgt werden und in einen gemeinsamen Ablauf 60 münden, der über eine Wärmetauscheranordnung 62 in den Vorratsbehälter 56 führt. Die Kühlwasserzweige sind jeweils mit Absperrhähnen ausgeführt, die im Falle des Kühlwasserzweigs 52a mit 64, 66 und 68 bezeichnet sind. Ferner sind die Kühlwasserzweige jeweils mit einem Schmutzfilter (Schmutzfilter 70 im Falle des Kühlwasserzweigs 52a) und einem Strömungswächter (Strömungswächter 72 im Falle des Kühlwasserzweigs 52a) ausgeführt sowie mit einer manuell oder vorzugsweise mittels eines fernsteuerbaren Stellglieds einstellbaren Blende (Blende 74 im Falle des Kühlwasserzweigs 52a) und einem in Bezug auf den jeweiligen Motor eingangsseitigen Temperatursensor (Temperatursensor 76 im Falle des Kühlwasserzweigs 52a) und einem in Bezug auf den Motor ausgangsseitigen Temperatursensor (Temperatursensor 78 im Falle des Kühlwasserzweigs 52a).

Neben den in den einzelnen Kühlwasserzweigen vorgesehenen Schmutzfiltern kann auch noch im gemeinsamen Zulauf 54, vorzugsweise eingangsseitig in der Pumpe 58, eine Schmutzfilteranordnung angeordnet sein.

Der Kühlwasserkreislauf 50 ist vorzugsweise aus korrosionsfreien Komponenten, insbesondere Edelstahlkomponenten (insbesondere Edelstahl-Rohrleitungen), hergestellt, damit auf Korrosionsschutzmittel in der Kühlflüssigkeit verzichtet werden kann.

Wie in Bezug auf den Elektromotor 1 1 a angedeutet, erfolgt vorzugsweise eine Kondensatabfuhr aus dem Motor bzw. aus dem Bereich des Motors in das vom Motor abfließende Kühlwasser und damit in den Speicher 56. Eine entsprechende Kondensatabfuhrleitung ist mit 80 bezeichnet und kann mit geeigneten Ventilen und dergleichen ausgeführt sein.

Die strichlierte Darstellung des Kühlwasserzweigs 52d soll ausdrücken, dass dieser Kühlwasserzweig durchaus noch mehrere weitere Kühlwasserzweige repräsentieren kann. Wie ganz rechts in Fig. 2 angedeutet, kann der Kühlwasserkreislauf noch einen zu den Kühlwasserzweigen parallelen Bypass-Zweig 82 aufweisen, der mit einem durch ein Rückschlagventil symbolisierten Überdruckventil 84 ausgeführt ist. Dieses Ventil öffnet nur dann, wenn ein vorgegebener Maximaldruck überschritten wird, um Beschädigungen durch Überdruck zu vermeiden.

Fig. 3 zeigt ein Beispiel einer erfindungsgemäß mit Synchronmotoren, nämlich Permanentmagnet-Synchronmotoren oder Torquemotoren, zum Direktantrieb der Tambouren ausgeführten Wickelmaschine 100, die einen Primärwickler 102 und einen Sekundärwickler 104 aufweist. Die beiden Wickler weisen jeweils eine, den erfindungsgemäßen Synchronmotor aufweisende Antriebseinheit 10a bzw. 10b, beispielsweise entsprechend der Antriebseinheit 10 der Fig. 1 auf, wobei in Fig. 3 nicht alle Einzelheiten dieser Antriebseinheit erkennbar sind. Zu erkennen sind jedenfalls die quaderförmigen Motorlaternen 12a und 12b. Gemäß Fig. 3 ist die Motorlaterne 12b auf einem Fahrschlitten 105b angeordnet, der nach Übergabe der Wickelrolle 106 vom Primärwickler 102 zum Sekundärwickler 104 längs einer auf einer Stuhlung 14b angeordneten linearen Führungsbahn entsprechend einer Linearverschiebung der mittels des Sekundärwicklers 104 drehangetriebenen Wickelrolle 106 verschiebbar ist.

Die Motorlaterne 12a des Primärwicklers ist an einem an einer Stuhlung 14a schwenkbar gelagerten Schwenkhebel 1 14 gehalten und kann so längs einer bogenförmigen Führungsbahn verschwenkt werden, entsprechend einer Verschwenkung der noch dem Primärwickler zugeordneten Wickelrolle 106. Deren Tambour 108 ist hierzu in einer Schwenkhebelanordnung 116 gehalten. Es erfolgt eine Schwenkung in eine Winkelstellung bzw. eine der Vertikalposition des Sekundärwicklers entsprechende Vertikalstellung, in der eine Übergabe des Drehantriebs zum Sekundärwickler 104 erfolgt.

Der als Wickelkern der Wickelrolle 106 dienende Tambour 108 ist mittels einer auf einer Abtriebswelle des jeweiligen Synchronmotors verschiebbar angeordneten Koppelnabe 18a bzw. 18b direkt durch den Synchronmotor des Primärwicklers 102 bzw. durch den Synchronmotor des Sekundärwicklers 104 (je nach Betriebssituation) drehantreibbar, wie anhand des Ausführungsbeispiels der Fig. 1 erläutert. Es kann also eine "Tamboureinrückvorrichtung" vorgesehen sein, umfassend eine Motorabtriebsnabe entsprechend der Motorabtriebsnabe 16, eine Schiebe- oder Koppelnabe entsprechend der Schiebenabe 18 (mit einer der Außenverzahnung 20 entsprechenden Außenverzahnung) und einen Einrückhebel entsprechend dem Einrückhebel 28. Die auch als Schiebehülse bezeichenbarte Schiebenabe 18 greift also radial innen in ein hülsenartiges Koppelende 24 des betreffenden Tambours, fachterminologisch in die "Tambourglocke", ein.

Die Wickelmaschine gemäß Fig. 3 weist, wie an sich bekannt, eine auch als Tragtommel bezeichnete Anpresstrommel oder Anpresswalze 110 auf, die mit der Wickelrolle 106 einen Wickelspalt bildet. Diese Anpresstrommel (Tragtrommel) oder Anpresswalze ist ebenfalls entsprechend den Erfindungsvorschlägen mittels eines vorzugsweise als Permanentmagnet-Torquemotor ausgeführten Synchronmotors drehantreibbar, der Teil einer der Antriebseinheit 10 der Fig. 1 im Wesentlichen entsprechenden Antriebseinheit 10c ist. Es kann eine permanente Kopplung mit einer Drehwelle 112 der Anpresstrommel (Tragtrommel) oder Anpresswalze vorgesehen sein, beispielsweise mittels einer eine permanente Drehverkopplung herstellenden Koppelhülse 18c, oder eine ein- und auskuppelbare Verkopplung, etwa mittels einer Schiebehülse ähnlich wie beim Ausführungsbeispiel der Fig. 1.

Die Antriebseinheit 10c weist, wie beim Ausführungsbeispiel der Fig. 1, eine quaderförmige Motorlaterne 1 2c auf, die auf einem Fahrschlitten 105c angeordnet ist, der längs einer auf einer Stuhlung 15c angeordneten, vergleichsweise kurzen linearen Führungsbahn geregelt verschiebbar ist, um einen Soll-Anpressdruck im Wickelspalt einzuhalten.

Fig. 4 zeigt eine schematische Seitendarstellung des Wicklers 100. Fig. 4 ist aus der Offenlegungsschrift DE 198 22 261 A1 entnommen und entspricht dort der Fig. 1. Es wurden die Bezugszeichen der DE 198 22 261 A1 beibehalten. Versteht man Fig. 4 als eine schematische Seitendarstellung des Wicklers 100 gemäß Fig. 3, so ist das Element 32 als Antriebseinheit 10a, das Element 50 als Antriebseinheit 10b, die Trommel oder Walze 18 als Anpresstrommel (Tragtrommel) oder Anpresswalze 110, das Element 14' als dem Primärwickler zugeordneten Tambour 108 und das Element 14 als schon an den Sekundärwickler übergebenen Tambour (in Fig. 3 nicht gezeigt) zu identifizieren. 30 bezeichnet die dem Primärwickler zugeordnete, bogenförmige Führungsbahn, entlang der die Antriebseinheit 10a geschwenkt wird. 48 bezeichnet eine dem Sekundärwickler zugeordnete Führungsbahn, entlang der die Antriebseinheit 10b linear verfahren wird, gemäß dem Beispiel der Fig. 4 beispielsweise mittels einer Gewindespindel 56, die mit einer Transporteinrichtung 36 zusammenwirkt. Erfindungsgemäß sind die Antriebseinheiten mit Direkt-Zentrumsantrieben auf Grundlage von Synchronmotoren ohne Zwischenschaltung von Kegelradgetrieben, Getriebewellen und dergleichen ausgeführt, wie anhand der Fig. 1 und 3 erläutert. Dies stellt die wichtigste erfindungsgemäße Verbesserung gegenüber der Lösung gemäß DE 198 22 261 A1 dar.

Es ist noch einmal auf den oben angesprochenen Aspekt der absoluten oder relativen Erfassung von Drehwinkeln des bzw. der erfindungsgemäßen Elektromotoren Bezug genommen. Im Falle einer Wickelmaschine mit einem Primärwickler und einem Sekundärwickler wird eine wesentlicher Vorteil alleine schon dann erreicht, wenn der Primärwickler und der Sekundärwickler vermittels des jeweiligen Synchronmotors derart steuerbar bzw. regelbar sind, dass sie bzw. die Mitnahmeformationen (etwa Keilnutenverzahnungen) ihrer Koppelabschnitte (etwa die Schiebehülsen) während ihrer Rotation definerte Drehpositionen relativ zueinander einnehmen, nämlich derartige relative Drehpositionen, dass dann, wenn der Primärwickler mit einem jeweiligen Tambour in Drehantriebseingriff steht, die Übergabe des Drehantriebs an den Sekundärwickler, speziell die Herstellung des Drehmitnahmeeingriffs zwischen dem Tambour und dem Koppelabschnitt des Sekundärwicklers, ohne Zeitverzögerung herstellbar ist. Durch die Gewährleistung der angesprochenen definierten relativen Drehpositionen kann erreicht werden, dass die betreffenden Mitnahmeformationen des Tambours einerseits und die Mitnahmeformationen des Sekundärwicklers andererseits eine relative Winkelstellung zueinander einnehmen bzw. halten, so dass diese problemlos in gegenseitigen formschlüssigen Eingriff bringbar sind. Dies kann auch ohne einen jeweiligen Drehwinkel erfassende Drehgeber oder dergleichen erreicht werden, indem eine definierte Winkelorientierung der Mitnahmeformationen des jeweiligen Wicklers relativ zu den magnetischen Polen, insbesondere Permanentmagneten, des Rotors des jeweiligen Synchronmotors gewählt ist. Man kann dann durch Erzeugung eines definierten elektromagnetischen Drehfelds vermittels der Wicklungen des Stators eine zueinander synchrone und die angesprochene relative Winkelorientierung der Mitnahmeformationen des Primärwicklers einerseits und des Sekundärwicklers andererseits gewährleisten. Mit anderen Worten, es ist möglich, die Winkelorientierung der Mitnahmeformationen des neuen Tambours über den Synchronmotor des Primärantriebs und den Synchronmotor des Sekundärantriebs zu übermitteln, um so die Stellung z. B. der Innenverzahnung zur Außenverzahnung der Kupplungsteile aufeinander abzustimmen. Somit wird ein stirnseitiges Anstoßen verhindert und damit beste Voraussetzungen geschaffen, um eine gute, stetige Wickelqualität (z. B. Wickelhärte) auch beim Wechsel vom Primär- zum Sekundärantrieb zu gewährleisten.

Wesentliche Vorteile der anhand von Fig. 1 erläuterten Ausführungsform ergeben sich auch durch das Vorsehen der Bremseinrichtung 32, 34, die ein schnelles, gezieltes Abbremsen des angekoppelten Tambours samt der Motorabtriebswelle ermöglicht.

Als besonders vorteilhaft werden die folgenden Merkmale der erläuterten Ausführungsformen angesehen:
- Torquemotor eingebaut in quaderförmige Motorlaterne;
- Motorabtriebswelle mit Motorabtriebsnabe sowie vorzugsweise einer verstärkten Lagerung;
- Schiebe- oder Koppelnabe mit motorseitigen Mitnahmeformationen, etwa Keilwellenverzahnung, in Zuordnung zur Motorabtriebswelle bzw. zur Motorabtriebsnabe und tambourseitige Mitnahmeformationen (insbesondere Ausbildung einer Zahnkupplung des jeweiligen Tambours);
- Ein- und Ausrückvorrichtung, vorzugsweise mit Gabelgelenk und Ausrücklager;
- der Motorabtriebsnabe oder Motorabtriebswelle zugeordnete Bremsvorrichtung, etwa gebildet von wenigstens einer Bremsscheibe und einer am quaderförmigen Gehäuse gehaltenen Bremszange;
- hohe Positioniergenauigkeit betreffend den Zahneingriff, etwa vermittels einer Lageregelung der Kupplung auf Grundlage eines Drehgebers;
- spielfreier Antrieb durch Wegfall von herkömmlich vorgesehenen mechanischen Antriebselementen;
- Antrieb mit sehr hoher Präzision bei hoher Dynamik;
- Drehzahlerfassung für die Motordrehzahl;
- Motorgehäuse mit integrierter Nachschmiereinrichtung;
- Schmierstellenverteiler zum Nachschmieren der Ein- und Ausrückung sowie der Keilwellenprofile;
- Ein- und Ausrückung über Pneumatikzylinder und Hebelanordnung (vgl. Einrückhebel);
- Hochtemperaturfettschmierung;
- geschlossener Kühlwasserkreislauf für mehrere Wicklermotoren bzw. Wickelmaschinen;
- Kühlwasserspeicher mit Förderpumpe und Zuteilgeräten;
- Kühlwasserkreislauf mit Schmutzfilter zum Rückhalten von Partikein, Strömungswächtern, Temperaturwächtern, Blendeund Absperrhahn;
- Edelstahlkreislauf zur Vermeidung von Korrosionsschutzmittein;
- Kondensatrückführung vom Motor zum Kühlwasserspeicher.

Die vorstehend aufgezählten Merkmale können einzeln oder in Kombination im Zusammenhang mit erfindungsgemäßen Wickelmaschinen vorgesehen werden.

Zur Auslegung des Kühlwasserkreislaufes können noch folgende beispielhafte Angaben gemacht werden. Je nach Leistung des zu kühlenden Synchronmotors kommt beispielsweise ein Kühlwasserfluss von 5 bis 50 Liter/Minute, vorzugsweise 5 bis 30 Liter/Minute in Betracht, beispielsweise bei einer Zulauftemperatur von 5 bis 50°C, ggf. 5 bis 35°C. Eine niedrigere Zulauftemperatur ist zur Vermeidung von Kondensation in der Regel kaum zweckmäßig. Es könnte beispielsweise angestrebt werden, den Kühlwasserzufluss derart zu wählen, dass im Kühlwasserrücklauf eine Temperatur kleiner etwa 50°C eingehalten wird.

Demgegenüber kann es aber für manche Einsatzfälle, insbesondere bei höheren Umgebungstemperaturen, zweckmäßiger sein, mit größeren Zulauftemperaturen als vorstehend angegeben zu arbeiten, beispielsweise mit einer Zulauftemperatur größer 50°C, vorzugsweise etwa im Temperaturbereich 60 bis 70°C. Es kann nämlich im Falle von niedrigeren Zulauftemperaturen in manchen Einsatzfällen zu unerwünschten Kondensationen entweder im Motor selbst oder/und in einer diesen etwa umgebenden Trockenhaube kommen. Durch die höhere Zulauftemperatur wird dies vermieden. Hierdurch wird vorteilhaft der Einsatz eines entsprechenden Motors oder mehrerer entsprechenden Motoren in der Trockenpartie einer Papier- oder Streichmaschine möglich.

Insbesondere bei einer Umgebungstemperatur T~90°C sollte die Zulauftemperatur vorzugsweise größer 50°C sein, vorzugsweise 60 bis 70°C betragen. Die Rücklauftemperatur sollte dabei vorzugsweise um 2°Kelvin größer sein als die Zulauftemperatur.

Die gezeigten Ausführungsformen einer Wickelmaschine weisen zusammenfassend vor allem die folgenden Vorteile auf:
- Kompakter Wickler-Direktantrieb mit spielfreier Kraftübertragung;
- es sind keine mechanischem Antriebsteile und Vorlegewellen erforderlich;
- durch den erfindungsgemäß eingesetzten Synchronmotor, insbesondere Permanentmagnet-Torquemotor, kann eine konstante Zugleistung bei großem Wickelbereich und kleinen Abmessungen erreicht werden;
- durch kleine bewegte Massen ist die Maschinenkonstruktion vergleichsweise kostengünstig;
- durch die kompakte Bauweise kann der erfindungsgemäße Motor vergleichsweise leicht längs einer Führungsbahn bewegt werden, etwa zwischen einer Primär-Wickelposition und einer Sekundär-Wickelposition bzw. entlang einer dem Sekundärwickler zugeordneten Führungsbahn (insbesondere kann der Motor auf einem Schwenkhebel oder Fahrschlitten angeordnet werden);
- die erfindungsgemäße Motorart bietet die Möglichkeit, den Drehwinkel der "Kupplungshälften" im entkuppelten Zustand aufeinander abzustimmen, um ein sicheres Einkuppeln zu gewährleisten (es wird vermieden, dass Mitnahmeformation auf Mitnahmeformation bzw. Zahn auf Zahn trifft).

Auf Grund der Kompaktheit der Motoren kommt ein Einbau sowohl auf der Führerseite als auch auf der Triebseite der Maschine in Betracht.

## Patentansprüche

1. Maschine oder Maschinenabschnitt zum vorzugsweise kontinuierlichen Aufwickeln einer Materialbahn, insbesondere aus Papier oder Karton, auf einen insbesondere von einem Tambour (108) gebildeten Wickelkern zu einer Wickelrolle (106) oder/und zum vorzugsweise kontinuierlichen Abwickeln der Materialbahn von einer derartigen Wickelrolle, wobei der jeweilige Wickelkern durch wenigstens einen zumindest momentan betriebsmäßig zugeordneten Elektromotor (12; 12a; 12b) antreibbar ist, der einen mit dem Wickelkern im Sinne eines Drehantriebs gekoppelten oder koppelbaren Rotor und einen direkt oder indirekt an einer Stuhlung (14; 14a; 14b) der Maschine bzw. des Maschinenabschnitts oder einer relativ zur Stuhlung bewegbar angeordneten Motorhalterung gegen Verdrehung abgestützten Stator aufweist, wobei bei betriebsmäßiger Zuordnung zu einem jeweiligen Wickelkern (108) der Elektromotor koaxial zu diesem Wickelkern in Zuordnung zu einem axiaien Endbereich desselben angeordnet ist, wobei der Rotor oder ein Drehantriebsanschluss (18; 18a; 18b) desselben zur im Wesentlichen spielfreien gemeinsamen Drehung drehfest direkt mit dem Wickelkern oder einem Drehantriebsanschluss (24; 24a) desselben gekoppelt oder koppelbar ist,
**dadurch gekennzeichnet,**
**dass** der Elektromotor als Synchronmotor (12; 12a; 12b) ausgeführt oder betreibbar ist, und
**dass** dem Wickelkern (108) in einer ersten Betriebsphase ein erster Elektromotor (12a) betriebsmäßig zuordenbar ist, so dass dessen Rotor bzw. der Drehantriebsanschluss (18a) desselben im Wesentlichen spielfrei direkt mit dem Wickelkern bzw. dem Drehantriebsanschluss desselben gekoppelt ist,
**dass** dem Wickelkern in einer zweiten Betriebsphase ein zweiter Elektromotor (12b) betriebsmäßig zuordenbar ist, so dass dessen Rotor bzw. der Drehantriebsanschluss (18b) desselben im Wesentlichen spielfrei direkt mit dem Wickelkern bzw. dem Drehantriebsanschluss desselben gekoppelt ist, und
**dass** in einer Übergangsphase der Rotor bzw. dessen Drehantriebsanschluss des ersten Elektromotors vom Wickelkern abkoppelbar und der Rotor bzw. dessen Drehantriebsanschluss des zweiten Elektromotors mit dem Wickelkern koppelbar ist, vorzugweise derart, dass zumindest in einer Teilphase der Übergangsphase beide Elektromotoren mit dem Wickelkern gekoppelt sind.

2. Maschine oder Maschinenabschnitt nach Anspruch 1, **dadurch gekennzeichnet, dass** der Rotor (24) mit Permanentmagneten (23), vorzugsweise hergestellt auf Grundlage wenigstens eines Selten-Erden-Werkstoffs, ausgeführt ist.

3. Maschine oder Maschinenabschnitt nach Anspruch 1 oder 2 **dadurch gekennzeichnet, dass** der Rotor (24) ringförmig ausgeführt und radial innerhalb des Stators (29) angeordnet ist.

4. Maschine oder Maschinenabschnitt nach Anspruch 3, **dadurch gekennzeichnet, dass** der Elektromotor (17; 220) in der Art eines Hohlwellenmotors direkt auf einen als Drehantriebsanschluss dienenden Wellenzapfen (13) des Wickelkerns aufgesteckt oder aufsteckbar ist, wobei der auf den Wellenzapfen aufgesteckte Elektromotor mit seinem Rotor mit dem Wellenzapfen in formschlüssiger Drehmitnahmeverbindung steht.

5. Maschine oder Maschinenabschnitt nach Anspruch 4, **dadurch gekennzeichnet, dass** der Wellenzapfen (13) als Hohlwelle ausgeführt ist, beispielsweise zum Zuführen eines Betriebsfluids, ggf. Prozessdampf, oder Kondensat, in einen Innenraum der Drehkomponente oder zum Abführen eines Fluids (ggf. Prozessdampf oder Kondensat) aus dem Innenraum.

6. Maschine oder Maschinenabschnitt nach einem der Ansprüche 1 bis 5, **dadurch gekennzeichnet, dass** der Elektromotor (12; 12a; 12b; 12c; 17; 220) vom als "Torquemotor" bezeichneten Synchronmotortyp ist.

7. Maschine oder Maschinenabschnitt nach einem der Ansprüche 1 bis 6, **dadurch gekennzeichnet, dass** der Elektromotor (12; 12a; 12b; 12c; 17; 220) vom als "Permanentmagnetmotor" bezeichneten Synchronmotortyp ist.

8. Maschine oder Maschinenabschnitt nach einem der Ansprüche 1 bis 7, **dadurch gekennzeichnet, dass** der Elektromotor (12; 17; 220) eine integrierte Fluidkühlung, vorzugsweise Flüssigkeitskühlung, höchstvorzugsweise Wasserkühlung, aufweist.

9. Maschine oder Maschinenabschnitt nach Anspruch 8, **dadurch gekennzeichnet, dass** der Stator (29) eine integrierte Fluidkühlung, vorzugsweise Flüssigkeitskühlung, höchstvorzugsweise Wasserkühlung, aufweist.

10. Maschine oder Maschinenabschnitt nach Anspruch 8 oder 9, **gekennzeichnet durch** einen dem Elektromotor zugeordneten, geschlossen ausgeführten Kühlfluidkreislauf (50), insbesondere Kühlwasserkreislauf, der vorzugsweise mit einer Kühlfluidspeicheranordnung (56) oder/und mit einer Wärmetauscheranordnung (62) oder/und mit einer Filteranordnung (70) oder/und mit einer Heizanordnung ausgeführt ist.

11. Maschine oder Maschinenabschnitt nach einem der Ansprüche 8 bis 10, **dadurch gekennzeichnet, dass** mehrere Elektromotoren (11a; 11b; 11c; 11d; 220), insbesondere mehrere jeweils einem andere Wickelkern zugeordneten bzw. zuordenbaren Elektromotoren, eine gemeinsame Kühlfluidversorgung, insbesondere Kühlwasserversorgung (50), zugeordnet ist.

12. Maschine oder Maschinenabschnitt nach Anspruch 10 und 11, **dadurch gekennzeichnet, dass** die Elektromotoren (11a; 11b; 11c; 11d; 220) über einen gemeinsamen, geschlossen ausgeführten Kühlfluidkreislauf (50), insbesondere Kühlwasserkreislauf, mit Kühlfluid, insbesondere Kühlwasser, versorgbar sind.

13. Maschine oder Maschinenabschnitt nach Anspruch 11 oder 12, **dadurch gekennzeichnet, dass** die Elektromotoren (11a; 11b; 11c; 11 d) jeweils in einem eigenen einer Mehrzahl von zueinander parallel geschalteten Kühlfluidzweigen (52a; 52b; 52c; 52d), die einen gemeinsamen Zulauf (54) und einen gemeinsamen Ablauf (60) aufweisen, angeordnet sind.

14. Maschine oder Maschinenabschnitt nach Anspruch 13, **dadurch gekennzeichnet, dass** wenigstens einer der Kühlfluidzweige (52a; 52b; 52c; 52d) individuell absperrbar oder/und individuell hinsichtlich des Kühlfluidflusses steuerbar oder regelbar oder/und hinsichtlich wenigstens einer interessierenden Größe, beispielweise Fluidtemperatur oder/und Kühlfluidfluss, überwachbar ist oder/und dass wenigstens einer der Kühlfluidzweige mit einer eigenen Filteranordnung (70) ausgeführt ist.

15. Maschine oder Maschinenabschnitt nach einem der Ansprüche 8 bis 14, **dadurch gekennzeichnet, dass** im oder im Bereich des (jeweiligen) Elektromotor (11a) anfallendes Kondensat gemeinsam mit dem Elektromotor zugeführtem Kühlfluid abführbar, insbesondere in den Kühlfluidkreislauf bzw. Kühlfluidzweig einspeisbar ist.

16. Maschine oder Maschinenabschnitt nach einem der Ansprüche 1 bis 15, **dadurch gekennzeichnet, dass** der Elektromotor (12a; 12b; 12c;) mit seiner Motorhalterung längs einer Motor-Führungsbahn verlagerbar ist.

17. Maschine oder Maschinenabschnitt nach Anspruch 16, **dadurch gekennzeichnet, dass** der Wickelkern (108) bzw. die Wickelrolle (106) entlang einer Wickel-Führungsbahn verlagerbar ist, und dass die Motor-Führungsbahn und die Wickel-Führungsbahn einander zumindest bereichsweise entsprechen für eine gemeinsame Verlagerung des Wickelkerns bzw. der Wickelrolle und des dem Wickelkern betriebsmäßig zugeordneten Elektromotors.

18. Maschine oder Maschinenabschnitt nach Anspruch 16 oder 17, **dadurch gekennzeichnet, dass** die Motor-Führungsbahn (48 [Fig. 4]) zumindest bereichweise linear verläuft.

19. Maschine oder Maschinenabschnitt nach einem der Ansprüche 16 bis 18, **dadurch gekennzeichnet, dass** die Motor-Führungsbahn (30 [Fig. 4]) zumindest bereichsweise bogenförmig verläuft.

20. Maschine oder Maschinenabschnitt nach einem der Ansprüche 1 bis 19, **dadurch gekennzeichnet, dass** der oder wenigstens ein Elektromotor (222) auf der Triebseite (TS) der Maschine bzw. des Maschinenabschnitts angeordnet ist.

21. Maschine oder Maschinenabschnitt nach einem der Ansprüche 1 bis 20, **dadurch gekennzeichnet, dass** der oder wenigstens ein Elektromotor (220) auf der Führerseite (FS) der Maschine bzw. des Maschinenabschnitts angeordnet ist.

22. Maschine oder Maschinenabschnitt nach einem der Anspruche 1 bis 21, **dadurch gekennzeichnet, dass** die beiden Elektromotoren (12a; 12b) auf verschiedenen Seiten der Maschine bzw. des Maschinenabschnitts angeordnet sind.

23. Maschine oder Maschinenabschnitt nach einem der Anspruch 1 bis 22, **dadurch gekennzeichnet, dass** der erste Elektromotor (12a) mit seiner Motorhalterung längs einer ersten, vorzugsweise bogenförmigen, Motor-Führungsbahn (30) verlagerbar ist.

24. Maschine oder Maschinenabschnitt nach einem der Ansprüche 1 bis 23, **dadurch gekennzeichnet, dass** der zweite Elektromotor mit seiner Motorhalterung längs einer zweiten, vorzugsweise linearen, Motor-Führungsbahn (48) verlagerbar ist.

25. Maschine oder Maschinenabschnitt nach einem der Ansprüche 1 bis 24, **dadurch gekennzeichnet, dass** der erste (12a) und der zweite (12b) Elektromotor derart in Bezug aufeinander ansteuerbar sind, dass der Drehantriebsanschluss (1 8a) des ersten Eletromotors und der Drehantriebsanschluss (18b) des zweiten Elektromotors eine vorgegebene definierte relative Drehstellung oder eine von mehreren vorgegebenen definierten relativen Drehstellungen relativ zueinander einnehmen.

26. Maschine oder Maschinenabschnitt nach einem der Ansprüche 1 bis 25, **dadurch gekennzeichnet, dass** der Drehantriebsanschluss (18; 18a; 18b) des Rotors, einerseits, und der Drehantriebsanschluss (24; 24a) des jeweiligen Wickelkerns (108) andererseits eine ein- und auskuppelbare Formschlusskupplung, insbesondere eine Keilwellen-Zahn-Kupplung, bilden.

27. Maschine oder Maschinenabschnitt nach Anspruch 26, **dadurch gekennzeichnet, dass** einer der die Formschlusskupplung bildenden Drehantriebsanschlüsse eine auf einem Wellenabschnitt drehfest und axial verschiebbar angeordnete Kuppelhülse (18; 18a; 18b) umfasst, die an einem Innenumfang oder/und Außenumfang Mitnahmeformationen (20) aufweist, die mit Gegen-Mitnahmeformationen (22) an einem Kuppelhülse-Gegenabschnitt (24) des anderen Drehantriebsanschlusses mit im Wesentliche spielfreien Formschluss-Mitnahmeeingriff bringbar sind.

28. Maschine oder Maschinenabschnitt nach Anspruch 26 oder 27, **dadurch gekennzeichnet, dass** eine Relativdrehstellung zwischen Mitnahmeformationen (20) des einen Drehantriebsanschlusses (18) und Gegen-Mitnahmeformationen (22) des anderen Drehantriebsanschlusses (24) vor einem Einkuppeln der Formschlusskupplung auf Grundlage wenigstens eines zugeordneten Drehgebers erfassbar ist und dass der Elektromotor (12) für das Einkuppeln durch elektrische Ansteuerung im Sinne einer Steuerung oder/und Regelung definiert in eine einer Einkuppel-Relativdrehstellung zwischen Mitnahmeformationen und Gegen-Mitnahmeformationen entsprechende Drehstellung verstellbar ist.

29. Maschine oder Maschinenabschnitt nach einem der Ansprüche 1 bis 28, **gekennzeichnet durch** eine den Elektromotor (12) zugeordnete Bremseinrichtung (32, 34), vorzugsweise umfassend wenigstens eine auf einer Motorabtriebswelle (16) angeordnete Bremsscheibe (32).

## Claims

1. Machine or machine section for preferably continuously winding up a material web, in particular made from paper or cardboard, onto a core which is formed, in particular, by a spool (108) to produce a wound reel (106) and/or for preferably continuously unwinding the material web from a wound reel of this type, it being possible for the respective core to be driven by at least one electric motor (12; 12a; 12b) which is assigned in operating terms at least instantaneously and has a rotor which is coupled or can be coupled to the core in the sense of a rotary drive and a stator which is supported against rotation directly or indirectly on a frame (14; 14a; 14b) of the machine or the machine section or a motor holder which is arranged such that it can be moved relative to the frame, the electric motor, if it is assigned in operating terms to a respective core (108), being arranged coaxially with respect to the said core in a manner which is assigned to an axial end region of the latter, the rotor or a rotary-drive connection (18; 18a; 18b) of the latter being coupled or being capable of being coupled directly and fixedly to the core or a rotary-drive connection (24; 24a) of the latter so as to rotate with it, for substantially play-free common rotation, **characterized in that** the electric motor is configured as or can be operated as a synchronous motor (12; 12a; 12b), **in that**, in a first operating phase, the core (108) can be assigned a first electric motor (12a) in operating terms, with the result that its rotor or the rotary-drive connection (18a) of the latter is coupled substantially without play directly to the core or the rotary-drive connection of the latter, **in that**, in a second operating phase, the core can be assigned a second electric motor (12b) in operating terms, with the result that its rotor or the rotary-drive connection (18b) of the latter is coupled substantially without play directly to the core or the rotary-drive connection of the latter, and **in that**, in a transitional phase, the rotor or its rotary-drive connection of the first electric motor can be decoupled from the core and the rotor or its rotary-drive connection of the second electric motor can be coupled to the core, preferably in such a way that both electric motors are coupled to the core at least in a part phase of the transitional phase.

2. Machine or machine section according to Claim 1, **characterized in that** the rotor (24) is configured with permanent magnets (23), preferably produced on the basis of at least one rare-earth material.

3. Machine or machine section according to Claim 1 or 2, **characterized in that** the rotor (24) is of annular configuration and is arranged radially within the stator (29).

4. Machine or machine section according to Claim 3, **characterized in that** the electric motor (17; 220) is plugged or can be plugged, in the manner of a hollow-shaft motor, directly onto a shaft journal (13) of the core, which shaft journal (13) serves as rotary-drive connection, the electric motor which is plugged onto the shaft journal being in positively locking rotary driving connection by way of its rotor with the shaft journal.

5. Machine or machine section according to Claim 4, **characterized in that** the shaft journal (13) is configured as a hollow shaft, for example in order to route an operating fluid, optionally process steam, or condensate, into an interior of the rotary component or in order to discharge a fluid (optionally process steam or condensate) from the interior.

6. Machine or machine section according to one of Claims 1 to 5, **characterized in that** the electric motor (12; 12a; 12b; 12c; 17; 220) is of the synchronous-motor type which is called "torque motor".

7. Machine or machine section according to one of Claims 1 to 6, **characterized in that** the electric motor (12; 12a; 12b; 12c; 17; 220) is of the synchronous-motor type which is called "permanent-magnet motor".

8. Machine or machine section according to one of Claims 1 to 7, **characterized in that** the electric motor (12; 17; 220) has an integrated fluid cooling means, preferably a liquid cooling means, most preferably a water cooling means.

9. Machine or machine section according to Claim 8, **characterized in that** the stator (29) has an integrated fluid cooling means, preferably a liquid cooling means, most preferably a water cooling means.

10. Machine or machine section according to Claim 8 or 9, **characterized by** a cooling-fluid circuit (50), in particular a cooling-water circuit, of closed configuration which is assigned to the electric motor and is preferably configured with a cooling-fluid accumulator arrangement (56) and/or with a heat-exchanger arrangement (62) and/or with a filter arrangement (70) and/or with a heating arrangement.

11. Machine or machine section according to one of Claims 8 to 10, **characterized in that** a plurality of electric motors (11a; 11b; 11c; 11d; 220), in particular a plurality of electric motors which are assigned or can be assigned in each case to another core, are assigned a common cooling-fluid supply, in particular a cooling-water supply (50).

12. Machine or machine section according to Claims 10 and 11, **characterized in that** the electric motors (11a; 11b; 11c; 11d; 220) can be supplied with cooling fluid, in particular cooling water, via a common cooling-fluid circuit (50) of closed configuration, in particular a cooling-water circuit.

13. Machine or machine section according to Claim 11 or 12, **characterized in that** the electric motors (11a; 11b; 11c; 11d) are arranged in each case in a dedicated one of a plurality of cooling-fluid branches (52a; 52b; 52c; 52d) which are connected in parallel to one another and have a common inlet (54) and a common outlet (60).

14. Machine or machine section according to Claim 13, **characterized in that** at least one of the cooling-fluid branches (52a; 52b; 52c; 52d) can be shut off individually and/or can be controlled or regulated individually with regard to the cooling-fluid flow and/or can be monitored with regard to at least one variable of interest, for example the fluid temperature and/or the cooling-fluid flow, and/or **in that** at least one of the cooling-fluid branches is configured with a dedicated filter arrangement (70).

15. Machine or machine section according to one of Claims 8 to 14, **characterized in that** condensate which accumulates in the electric motor (11a) or in the region of the (respective) electric motor (11a) can be discharged together with cooling fluid which is fed to the electric motor, in particular can be fed into the cooling-fluid circuit or cooling-fluid branch.

16. Machine or machine section according to one of Claims 1 to 15, **characterized in that** the electric motor (12a; 12b; 12c) can be displaced with its motor holder along a motor guide track.

17. Machine or machine section according to Claim 16, **characterized in that** the core (108) and/or the winding reel (106) can be displaced along a winding guide track, and **in that** the motor guide track and the winding guide track correspond to one another at least in regions for common displacement of the core and/or the winding reel and the electric motor which is assigned to the core in operating terms.

18. Machine or machine section according to Claim 16 or 17, **characterized in that** the motor guide track (48 [Fig. 4]) extends linearly at least in regions.

19. Machine or machine section according to one of Claims 16 to 18, **characterized in that** the motor guide track (30 [Fig. 4]) extends arcuately at least in regions.

20. Machine or machine section according to one of Claims 1 to 19, **characterized in that** the or at least one electric motor (222) is arranged on the drive side (DS) of the machine or machine section.

21. Machine or machine section according to one of Claims 1 to 20, **characterized in that** the or at least one electric motor (220) is arranged on the operator side (OS) of the machine or the machine section.

22. Machine or machine section according to one of Claims 1 to 21, **characterized in that** the two electric motors (12a; 12b) are arranged on different sides of the machine or the machine section.

23. Machine or machine section according to one of Claims 1 to 22, **characterized in that** the first electric motor (12a) can be displaced with its motor holder along a first, preferably arcuate motor guide track (30).

24. Machine or machine section according to one of Claims 1 to 23, **characterized in that** the second electric motor can be displaced with its motor holder along a second, preferably linear motor guide track (48).

25. Machine or machine section according to one of Claims 1 to 24, **characterized in that** the first (12a) and the second (12b) electric motors can be actuated in relation to one another in such a way that the rotary-drive connection (18a) of the first electric motor and the rotary-drive connection (18b) of the second electric motor assume a predetermined defined relative rotary position or one of many predetermined defined relative rotary positions relative to one another.

26. Machine or machine section according to one of Claims 1 to 25, **characterized in that** the rotary-drive connection (18; 18a; 18b) of the rotor on one side and the rotary-drive connection (24; 24a) of the respective core (108) on the other side form a positively-locking coupling which can be engaged and disengaged, in particular a splined shaft/tooth coupling.

27. Machine or machine section according to Claim 26, **characterized in that** one of the rotary-drive connections which forms the positively-locking coupling comprises a coupling sleeve (18; 18a; 18b) which is arranged on a shaft section in a rotationally fixed and axially displaceable manner and, on an inner circumference and/or outer circumference, has driving formations (20) which can be brought into substantially play-free positively-locking driving engagement with corresponding driving formations (22) on a coupling-sleeve corresponding section (24) of the other rotary-drive connection.

28. Machine or machine section according to Claim 26 or 27, **characterized in that** a relative rotary position between driving formations (20) of one rotary-drive connection (18) and corresponding driving formations (22) of the other rotary-drive connection (24) can be detected on the basis of at least one associated rotary encoder before engagement of the positively-locking coupling, and **in that** the electric motor (12) can be adjusted for engagement by electrical actuation in the sense of control and/or regulation in a defined manner into a rotary position which corresponds to an engaged relative rotary position between driving formations and corresponding driving formations.

29. Machine or machine section according to one of Claims 1 to 28, **characterized by** a brake device (32, 34) which is assigned to the electric motor (12), preferably comprising at least one brake disc (32) which is arranged on a motor output shaft (16).

## Revendications

1. Machine ou section de machine pour l'enroulement de préférence continu d'une bande de matière, en particulier de papier ou de carton, sur un noyau d'enroulement formé notamment par un tambour (108) en une bobine enroulée (106) et/ou pour le déroulement de préférence continu de la bande de matière à partir d'une telle bobine enroulée, dans laquelle le noyau d'enroulement respectif peut être entraîné par au moins un moteur électrique (12; 12a; 12b) associé au moins momentanément pour le fonctionnement, qui comprend un rotor couplé ou pouvant être couplé au noyau d'enroulement dans le sens d'un entraînement en rotation et un stator supporté directement ou indirectement, sans pouvoir tourner, sur un bâti (14; 14a; 14b) de la machine ou de la section de machine ou sur un support de moteur disposé de façon mobile par rapport au bâti,
dans laquelle, lorsqu'il est associé pour le fonctionnement à un noyau d'enroulement respectif (108), le moteur électrique est disposé coaxialement à ce noyau d'enroulement en association à une région d'extrémité axiale de celui-ci, dans laquelle le rotor ou un raccord d'entraînement rotatif (18; 18a; 18b) de celui-ci est couplé ou peut être couplé au noyau d'enroulement ou à un raccord d'entraînement rotatif (24; 24a) de celui-ci, directement de façon solidaire en rotation, pour une rotation commune essentiellement sans jeu,
**caractérisée en ce que** le moteur électrique est réalisé ou peut être utilisé sous la forme d'un moteur synchrone (12; 12a; 12b), et
**en ce que**, dans une première phase de fonctionnement, un premier moteur électrique (12a) peut être associé pour le fonctionnement au noyau d'enroulement (108), de telle manière que son rotor ou le raccord d'entraînement rotatif (18a) de celui-ci soit couplé directement au noyau d'enroulement ou au raccord d'entraînement rotatif de celui-ci essentiellement sans jeu,
**en ce que**, dans une deuxième phase de fonctionnement, un deuxième moteur électrique (12b) peut être associé pour le fonctionnement au noyau d'enroulement, de telle manière que son rotor ou le raccord d'entraînement rotatif (18b) de celui-ci soit couplé directement au noyau d'enroulement ou au raccord d'entraînement rotatif de celui-ci essentiellement sans jeu, et
**en ce que**, dans une phase de transition, le rotor ou son raccord d'entraînement rotatif du premier moteur électrique peut être découplé du noyau d'enroulement et le rotor ou son raccord d'entraînement rotatif du deuxième moteur électrique peut être couplé au noyau d'enroulement, de préférence de telle manière que, au moins dans une phase partielle de la phase de transition, les deux moteurs électriques soient couplés au noyau d'enroulement.

2. Machine ou section de machine selon la revendication 1, **caractérisée en ce que** le rotor (24) est équipé d'aimants permanents (23), fabriqués de préférence à base d'au moins un matériau des terres rares.

3. Machine ou section de machine selon la revendication 1 ou 2, **caractérisée en ce que** le rotor (24) est de forme annulaire et est disposé radialement à l'intérieur du stator (29).

4. Machine ou section de machine selon la revendication 3, **caractérisée en ce que** le moteur électrique (17; 220) est ou peut être emboîté directement sur un tourillon d'arbre (13) du noyau d'enroulement servant de raccord d'entraînement rotatif, à la manière d'un moteur à arbre creux, dans laquelle le moteur électrique emboîté sur le tourillon d'arbre est en liaison d'entraînement rotatif par complémentarité de forme par son rotor avec le tourillon d'arbre.

5. Machine ou section de machine selon la revendication 4, **caractérisée en ce que** le tourillon d'arbre (13) est réalisé sous la forme d'un arbre creux, par exemple pour fournir un fluide de fonctionnement, éventuellement de la vapeur de service, ou du condensat dans un espace intérieur du composant rotatif ou pour évacuer un fluide (éventuellement de la vapeur de service ou du condensat) hors de l'espace intérieur.

6. Machine ou section de machine selon l'une quelconque des revendications 1 à 5, **caractérisée en ce que** le moteur électrique (12; 12a; 12b; 12c; 17; 220) est un moteur synchrone du type appelé "moteur vireur".

7. Machine ou section de machine selon l'une quelconque des revendications 1 à 6, **caractérisée en ce que** le moteur électrique (12; 12a; 12b; 12c; 17; 220) est un moteur synchrone du type appelé "moteur à aimants permanents".

8. Machine ou section de machine selon l'une quelconque des revendications 1 à 7, **caractérisée en ce que** le moteur électrique (12; 17; 220) comprend un refroidissement par fluide intégré, de préférence un refroidissement par liquide, et de préférence encore un refroidissement par eau.

9. Machine ou section de machine selon la revendication 8, **caractérisée en ce que** le stator (29) comprend un refroidissement par fluide intégré, de préférence un refroidissement par liquide, et de préférence encore un refroidissement par eau.

10. Machine ou section de machine selon la revendication 8 ou 9, **caractérisée par** un circuit de fluide de refroidissement fermé (50), associé au moteur électrique, en particulier un circuit de refroidissement par eau, qui est réalisé de préférence avec un dispositif d'alimentation en fluide de refroidissement (56) ou/et avec un dispositif d'échange de chaleur (62) ou/et avec un dispositif de filtre (70) ou/et avec un dispositif de chauffage.

11. Machine ou section de machine selon l'une quelconque des revendications 8 à 10, **caractérisée en ce qu'**une alimentation en fluide de refroidissement commune, en particulier une alimentation en eau de refroidissement (50), est associée à plusieurs moteurs électriques (11a; 11b; 11c; 11d; 220), en particulier à plusieurs moteurs électriques associés ou pouvant être associés respectivement à un autre noyau d'enroulement.

12. Machine ou section de machine selon les revendications 10 et 11, **caractérisée en ce que** les moteurs électriques (11a; 11b; 11c; 11d; 220) peuvent être alimentés en fluide de refroidissement, en particulier en eau de refroidissement, par un circuit de fluide de refroidissement fermé commun (50), en particulier un circuit d'eau de refroidissement.

13. Machine ou section de machine selon la revendication 11 ou 12, **caractérisée en ce que** les moteurs électriques (11a; 11b; 11c; 11d) sont respectivement disposés dans leur propre branche de fluide de refroidissement parmi une pluralité de branches de fluide de refroidissement (52a; 52b; 52c; 52d) montées en parallèle l'une à l'autre, qui présentent une arrivée commune (54) et une évacuation commune (60).

14. Machine ou section de machine selon la revendication 13, **caractérisée en ce qu'**au moins une des branches de fluide de refroidissement (52a; 52b; 52c; 52d) peut être fermée individuellement ou/et peut être commandée ou régulée individuellement en ce qui concerne le débit de fluide de refroidissement ou/et peut être surveillée individuellement en ce qui concerne au moins une grandeur intéressante, par exemple la température du fluide ou/et le débit du fluide de refroidissement, ou/et **en ce qu'**au moins une des branches de fluide de refroidissement est réalisée avec son propre dispositif de filtre (70).

15. Machine ou section de machine selon l'une quelconque des revendications 8 à 14, **caractérisée en ce que** le condensat produit dans le ou dans la région du moteur électrique (respectif) (11a) peut être évacué en commun avec le fluide de refroidissement fourni au moteur électrique, en particulier peut être envoyé dans le circuit de fluide de refroidissement ou dans la branche de fluide de refroidissement.

16. Machine ou section de machine selon l'une quelconque des revendications 1 à 15, **caractérisée en ce que** le moteur électrique (12a; 12b; 12c) est déplaçable avec son support de moteur le long d'une piste de guidage de moteur.

17. Machine ou section de machine selon la revendication 16, **caractérisée en ce que** le noyau d'enroulement (108) ou la bobine enroulée (106) est déplaçable le long d'une piste de guidage de bobine, et **en ce que** la piste de guidage de moteur et la piste de guidage de bobine se correspondent mutuellement au moins localement pour un déplacement commun du noyau d'enroulement ou de la bobine enroulée et du moteur électrique associé pour le fonctionnement au noyau d'enroulement.

18. Machine ou section de machine selon la revendication 16 ou 17, **caractérisée en ce que** la piste de guidage de moteur (48 [fig. 4]) s'étend linéairement, au moins localement.

19. Machine ou section de machine selon l'une quelconque des revendications 16 à 18, **caractérisée en ce que** la piste de guidage de moteur (30 [fig. 4]) s'étend en forme d'arc, au moins localement.

20. Machine ou section de machine selon l'une quelconque des revendications 1 à 19, **caractérisée en ce que** le moteur électrique ou au moins un moteur électrique (222) est disposé sur le côté de moteur (TS) de la machine ou de la section de machine.

21. Machine ou section de machine selon l'une quelconque des revendications 1 à 20, **caractérisée en ce que** le ou au moins un moteur électrique (220) est disposé sur le côté d'opérateur (FS) de la machine ou de la section de machine.

22. Machine ou section de machine selon l'une quelconque des revendications 1 à 21, **caractérisée en ce que** les deux moteurs électriques (12a; 12b) sont disposés sur des côtés différents de la machine ou de la section de machine.

23. Machine ou section de machine selon l'une quelconque des revendications 1 à 22, **caractérisée en ce que** le premier moteur électrique (12a) est déplaçable avec son support de moteur le long d'une première piste de guidage de moteur (30), de préférence en forme d'arc.

24. Machine ou section de machine selon l'une quelconque des revendications 1 à 23, **caractérisée en ce que** le deuxième moteur électrique est déplaçable avec son support de moteur le long d'une deuxième piste de guidage de moteur (48), de préférence linéaire.

25. Machine ou section de machine selon l'une quelconque des revendications 1 à 24, **caractérisée en ce que** le premier (12a) et le deuxième (12b) moteurs électriques peuvent être commandés l'un par rapport à l'autre de telle manière que le raccord d'entraînement rotatif (18a) du premier moteur électrique et le raccord d'entraînement rotatif (18b) du deuxième moteur électrique occupent, l'un par rapport à l'autre, une position angulaire relative définie prédéterminée ou une de plusieurs positions angulaires relatives définies prédéterminées.

26. Machine ou section de machine selon l'une quelconque des revendications 1 à 25, **caractérisée en ce que** le raccord d'entraînement rotatif (18; 18a; 18b) du rotor d'une part, et le raccord d'entraînement rotatif (24; 24a) du noyau d'enroulement (108) respectif d'autre part, forment un couplage à emboîtement, pouvant être couplé et découplé, en particulier un couplage à dents et arbre cannelé.

27. Machine ou section de machine selon la revendication 26, **caractérisée en ce qu'**un des raccords d'entraînement rotatif formant le couplage à emboîtement comprend une douille de couplage (18; 18a; 18b) montée de façon coulissante axialement et solidaire en rotation sur une partie d'arbre, et qui présente, sur une périphérie intérieure ou/et une périphérie extérieure, des profilages d'entraînement (20) qui peuvent être amenés en prise d'entraînement par emboîtement essentiellement sans jeu avec des profilages d'entraînement opposés (22) sur une partie opposée (24) de la douille de couplage de l'autre raccord d'entraînement rotatif.

28. Machine ou section de machine selon la revendication 26 ou 27, **caractérisée en ce qu'**une position angulaire relative entre des profilages d'entraînement (20) du premier raccord d'entraînement rotatif (18) et des profilages d'entraînement opposés (22) de l'autre raccord d'entraînement rotatif (24) peut être détectée avant l'accouplement du couplage à emboîtement sur la base d'au moins un capteur rotatif associé et **en ce que** le moteur électrique (12) peut être déplacé, pour l'accouplement, dans une position angulaire correspondant à une position angulaire relative d'accouplement entre les profilages d'entraînement et les profilages d'entraînement opposés, par une activation électrique définie dans le sens d'une commande ou/et d'une régulation.

29. Machine ou section de machine selon l'une quelconque des revendications 1 à 28, **caractérisée par** un dispositif de freinage (32, 34) associé au moteur électrique (12), comprenant de préférence au moins un disque de frein (32) disposé sur un arbre de sortie du moteur (16).
